# EUROPÄISCHE PATENTANMELDUNG

(11) **EP 1 886 833 A1**
(43) Veröffentlichungstag der Anmeldung: **13.02.2008**
(21) Anmeldenummer: 06405338.2
(22) Anmeldetag: 10.08.2006
(51) Int. Cl.: B42C 19/08

(54) **Verfahren und Vorrichtung zur Herstellung eines aus mehreren Druckprodukten gebildeten klebegebundenen Druckerzeugnisses**

(71) Anmelder: Müller Martini Holding AG, 6052 Hergiswil (CH)
(72) Erfinder: Hug, Theo, 8360 Wallenwil TG (CH); Fischer, Peter, 8408 Winterthur ZH (CH); Vaucher, Christophe, 8500 Frauenfeld TG (CH)

(57) **Zusammenfassung**

Bei einem Verfahren zur Herstellung eines aus mehreren Druckprodukten (1) gebildeten klebegebundenen Druckerzeugnisses, bei dem die Druckprodukte (1) auf einem ersten Förderabschnitt (2) einer Förderstrecke (6) einer umlaufenden Fördervorrichtung (4) zu losen Buchblocks (5) zusammengetragen und auf einem nachfolgenden weiteren Förderabschnitt (3) einer Klebebindevorrichtung (7) zugeführt werden, werden die auf dem ersten Förderabschnitt (2) quer zur Förderrichtung (F) in einer gegen die Förderrichtung (F) geneigten Rücklage zusammengetragenen Druckprodukte (1) resp. losen Buchblocks (5) auf dem weiteren Förderabschnitt (3) zur Bildung eines grösseren Teilungsabstandes (12) zwischen den Druckprodukten (1) beschleunigt und durch eine Schwenkbewegung derart hochgestellt, dass sich eine Seitenkante (29) der Druckprodukte (1) resp. losen Buchblocks (5) in einer zur Förderrichtung (F) etwa parallelen Lage befindet, so dass sie aus dieser Lage Klammern (23) eines mit der Klebebindevorrichtung (7) verbundenen Transporteurs (20) übergeben werden können.

## Beschreibung

Die Erfindung betrifft ein Verfahren zur Herstellung eines aus mehreren Druckprodukten gebildeten klebegebundenen Druckerzeugnisses, bei dem die Druckprodukte auf einem ersten Förderabschnitt einer Förderstrecke einer umlaufenden Fördervorrichtung zu losen Buchblocks zusammengetragen und auf einem nachfolgenden weiteren Förderabschnitt einer Klebebindevorrichtung zugeführt werden, sowie eine Vorrichtung zur Durchführung des Verfahrens.

Die in der Druckweiterverarbeitung angewendeten Verfahren zum Binden von Druckprodukten zu gebundenen Druckerzeugnissen erfordern vorgängig das Sammeln der einzelnen Druckprodukte zu losen Buchblocks in einer Zusammentragmaschine und ein anschliessendes Überführen der Buchblocks in die Transportklammern eines Klebebinders. Die Überführung zwischen Zusammentragmaschine und Klebebinder umfasst u.a. die Funktionen, den zusammengetragenen, losen Buchblock mit der Geschwindigkeit der Zusammentragmaschine ausgerichtet zu übernehmen und mit der Geschwindigkeit des Klebebinders an diesen abzugeben.

Gemäss Stand der Technik können die Buchblocks in einer Zusammentragmaschine in Richtung des Buchblockrückens, in einem V-förmigen und gegen die Rückenfalze leicht geneigten Kanal stehend gefördert werden. Die Abgabe der Buchblocks an den ebenfalls längs laufenden Klebebinder erfolgt in einer senkrechten Ebene, wobei die Rückenfalze der Buchblocks nach einer waagrechten Ebene ausgerichtet sind. Die Förderung der Buchblocks innerhalb der Zusammentragmaschine und der Überführung erfolgt üblicherweise formschlüssig durch an Ketten befestigte, die Buchblocks schiebende Mitnehmer. Werden im Bereich der Überführung keine optionalen Bearbeitungen, wie beispielsweise Vibrieren, Zulegen und Ankleben von Vorsatzbogen, Heften, Bedrucken etc. an den Buchblocks ausgeführt, müssen diese lediglich während der Förderung in Rückenlängsrichtung von einer leicht geneigten in eine senkrechte Position hoch gestellt werden. Bei einem Stopp der Zusammentragmaschine kann der Klebebinder weiterlaufen, um die sich im Bindeprozess befindenden Buchblocks fertig stellen zu können. Dadurch werden zwingend der Teilungsabstand zwischen sich folgenden Buchblocks und die Fördergeschwindigkeit relativ gross. Die Fördergeschwindigkeit kann somit die Limite für die maximal mögliche Produktionsgeschwindigkeit bilden. Betroffen ist dabei in erster Linie der Kanalbereich der Zusammentragmaschine, wo infolge der Förderung Luftwirbel entstehen, die an den obersten Druckprodukten der losen Buchblocks Auftriebskräfte erzeugen und diese vom Buchblock abheben können. Ein Nachteil zeigt sich dabei beim Abbremsen der Zusammentragmaschine, indem die losen Buchblocks durch ihre kinetische Energie nach vorne schiessen und dadurch ihre Ausrichtung verlieren können.

Nach einem weiteren, in der EP 0 675 005 B1, offenbarten Stand der Technik werden die losen Buchblocks im Klebebinder quer zur Rückenlängsrichtung gefördert. Damit lässt sich die Fördergeschwindigkeit bei gleicher Produktionsgeschwindigkeit gegenüber einer Förderung in Rückenlängsrichtung reduzieren. Nachteilig an diesem Prinzip ist der komplizierte Aufbau des Klebebinders.

Nach der veröffentlichten EP 1 528 023 A1 werden die Druckbogen quer zur Rückenlängsrichtung auf einem Förderband in Form von Schuppenströmen gesammelt und vor der Überführung in einen längs laufenden Klebebinder zu einzelnen Buchblocks vereinzelt. Nach der Vereinzelung werden die Buchblocks in querlaufende Fächer abgegeben und aufgestellt, sodass die Buchblockrücken nach unten ausgerichtet, sowie mit Hilfe einer 90°-Umlenkung in einen Förderstrom versetzt, so dass der Rücken mach der Förderrichtung ausgerichtet ist. Nachteilig wirkt sich aus, dass dickere Buchblocks oder Buchblocks kleineren Formaten, sowie Buchblocks mit steifem Inhalt, wie CDs, mit dieser Methode nicht verarbeitet werden können.

Der Erfindung liegt die Aufgabe zugrunde, einen auf einem ersten Förderabschnitt einer Förderstrecke quer zur Förderrichtung aus Druckprodukten zusammengetragenen Buchblock in eine Klebebindevorrichtung zu überführen, in der die Buchblocks nach der Förderrichtung ausgerichtet sind.

Die Aufgabe wird erfindungsgemäss dadurch gelöst, dass die auf dem ersten Förderabschnitt quer zur Förderrichtung in einer gegen die Förderrichtung geneigten Rücklage zusammengetragenen Druckprodukte resp. losen Buchblocks auf dem weiteren Förderabschnitt zur Bildung eines grösseren Teilungsabstandes zwischen den Druckprodukten beschleunigt und durch eine Schwenkbewegung derart hochgestellt werden, dass sich eine Seitenkante in einer zur Förderrichtung etwa parallelen Lage befindet und aus dieser Lage Klammern eines mit der Klebebindevorrichtung förderwirksam verbundenen Transporteurs übergeben werden.

Die Erfindung wird anschliessend unter Bezugnahme auf die Zeichnung, auf die bezüglich aller in der Beschreibung nicht erwähnten Einzelheiten verwiesen wird, anhand eines Ausführungsbeispiels erläutert.

Die einzige Figur der Zeichnung zeigt schematisch eine Klebebindeanlage in stark vereinfachter Darstellung.

Mittels einer umlaufenden Fördervorrichtung 4 werden in einem ersten Förderabschnitt 2 einer Förderstrecke 6 Druckprodukte 1 zu losen Buchblocks 5 zusammengetragen. Die Fördervorrichtung 4 ist gebildet durch mehrere hintereinander angeordnete Fördereinheiten 19, die an einer Führungsbahn 14 umlaufen. Jede Fördereinheit 19 ist verstellbar ausgebildet, so dass sich die Geschwindigkeit und der Abstand zwischen den Fördereinheiten 19 verändern lässt. Eine Fördereinheit 19 besteht im Wesentlichen aus einem Tisch 15 mit einem am unteren Ende angeordneten Anschlag 16 sowie einem Seitenanschlag 17. Die Fördereinheiten 19 sind relativ zur Förderrichtung F um wenigstens eine Achse schwenkbar. Auf dem ersten Förderabschnitt 2 sind die Fördereinheiten 19 in einer gegen die Förderrichtung F geneigten Rücklage und gegen den Seitenanschlag 17 hin leicht geneigten Lage angeordnet, wodurch jeweils das unterste Druckprodukt 1 auf dem Tisch 15 aufliegt und die Seitenkanten 29 der zusammengetragenen Druckprodukte 1 an dem Seitenanschlag 17 anstehen.

Entlang dem ersten Förderabschnitt 2 angeordnete Bogenanleger (nicht dargestellt) beschicken die Fördereinheiten 19 in bekannter Weise mit Druckprodukten 1. Zur Reduktion von schädlichem Fahrtwind wird der Teilungsabstand 11 zwischen aufeinanderfolgenden Fördereinheiten 19 im ersten Förderabschnitt 2 möglichst klein gehalten. In den zu beschickenden, in einer umlaufenden Bahn 21 geführten Transportklammern 8 einer nachfolgenden Klebebindevorrichtung 7 weisen die Buchblocks 5 gegenüber dem ersten Förderabschnitt 2 eine abweichende Ausrichtung einerseits und einen grösseren Teilungsabstand 12 andererseits auf. Die an den Anschlägen 16 anliegenden Seitenkanten 29 der Druckprodukte 1 bilden einen Buchblockrücken 28. Dazu werden die Druckprodukte 1 eines Buchblocks 5 mittels eines umlaufenden Transporteurs 20 in einem zweiten Förderabschnitt 3 zur Bildung des grösseren Teilungsabstandes 12 beschleunigt und durch eine quer zur Förderrichtung ausgerichtete Schwenkbewegung hochgestellt, so dass sich die einen Buchblockrücken 28 bildenden Seitenkanten 29 in einer zur Förderrichtung F etwa parallelen Lage befinden und aus dieser Lage den Transportklammern 8 der Klebebindevorrichtung 7 übergeben werden können. Spätestens am Ende des ersten Förderabschnittes 2 werden die Buchblocks 5 durch der Haltekräfte P kraftschlüssig mit den Fördereinheiten 19 verbunden. Dies ist erforderlich, damit sich die Buchblocks 5 während der Beschleunigung und/oder der Schwenkbewegung auf den Fördereinheiten 19 nicht verschieben können. Für den Zugriff des Transporteurs 20 werden der Seitenanschlag 17 und der Anschlag 16 vom Buchblock 5 zur Freistellung des Buchblockrückens und die angrenzenden Rückenbereiche weg bewegt. Der Transporteur 20 wird gebildet durch eine Mehrzahl von auf einer geschlossenen Bahn 22 mit gleichen Abständen angetriebenen, an einem Zugmittel befestigten Klammern 23, die zum Erfassen der Buchblocks 5 an deren flächigen Seiten 9, 10 ausgebildet sind. In einem Übergabebereich 24 verlaufen die Führungsbahn 14 der Fördervorrichtung 4 und die Umlaufbahn 22 des Transporteurs 20 parallel und die Geschwindigkeiten der Fördereinheiten 19 und des Transporteurs 20 sind gleich.

Am Anfang des Übergabebereichs 24 werden die geöffneten Klammern 23 des Transporteurs 20 über die an den Rückenbereich anschliessenden Seitenbereiche der Buchblocks 5 versetzt und geschlossen. Nach Aufhebung der Haltekraft P sind die Buchblocks 5 ausschliesslich durch die Klammern 23 kraftschlüssig gehalten und liegen immer noch auf den Tischen 15 der Fördereinheiten 19 auf. Nach dem Übergabebereich 24 trennen sich die Führungsbahn 14 der Fördereinheiten 19 und die Umlaufbahn 22 des Transporteurs 20. Die Buchblocks 5 liegen mit ihrer unteren flachen Seite 9 auf einer Führungsfläche 25 einer Führungsvorrichtung 18 an. Die leeren Fördereinheiten 19 werden wieder an den Anfang des ersten Förderabschnitts 2 der Förderstrecke 6 zurückgeführt. Während der Rückführung der Fördereinheiten 19 entlang der Führungsbahn 14 werden der kleinere Teilungsabstand 11 zwischen den Fördereinheiten 19 wieder erstellt und die Anschläge 16 und Seitenanschläge 17 in ihre Arbeitslage zurück versetzt.

Die Führungsfläche 25 ist wendelförmig ausgebildet, sodass die Buchblocks 5 während der Förderung um eine zur Förderrichtung F parallele Achse verschwenkt werden bis die flächigen Seiten 9, 10 der Buchblocks 5 in hochgestellter Lage in parallelen, senkrechten Ebenen liegen. Die Führungsvorrichtung 18 kann auf der der Führungsfläche 25 gegenüberliegenden Seite über eine Mehrzahl von eine Blasluftzuführeinrichtung 27 bildende Blasluftdüsen 26 verfügen. Die Buchblocks 5 haltenden Klammern 23 sind um eine Achse parallel zur Förderrichtung F verschwenkbar. Durch Annäherung der Umlaufbahn 22 des Transporteurs 20 an die Bahn 21 der Klebebindevorrichtung 7 werden die Druckprodukte 1 resp. losen Buchblocks 5 in die Transportklammern 8 überführt. Ein letzter Förderbereich 30 des weiteren Förderabschnitts 3 verläuft synchron und gleichgerichtet zur Förderrichtung R der umlaufenden Transportklammern 8 der Klebebindevorrichtung 7. In diesem letzten Förderbereich 30 werden zuerst die Transportklammern 8 geschlossen und dadurch die losen Buchblocks 5 kraftschlüssig aufgenommen. Anschliessend werden die Klammern 23 des Transporteurs 20 geöffnet und die geöffneten Klammern 23 auf der Umlaufbahn 22 zurückgeführt, zwecks Übernahme weiterer loser Buchblocks 5 von den Fördereinheiten 19 im Übergabebereichs 24.

## Patentansprüche

1. Verfahren zur Herstellung eines aus mehreren Druckprodukten (1) gebildeten klebegebundenen Druckerzeugnisses, bei dem die Druckprodukte (1) auf einem ersten Förderabschnitt (2) einer Förderstrecke (6) einer umlaufenden Fördervorrichtung (4) zu losen Buchblocks (5) zusammengetragen und auf einem nachfolgenden weiteren Förderabschnitt (3) einer Klebebindevorrichtung (7) zugeführt werden, **dadurch gekennzeichnet, dass** die auf dem ersten Förderabschnitt (2) quer zur Förderrichtung (F) in einer gegen die Förderrichtung (F) geneigten Rücklage zusammengetragenen Druckprodukte (1) resp. losen Buchblocks (5) auf dem weiteren Förderabschnitt (3) zur Bildung eines grösseren Teilungsabstandes (12) zwischen den Druckprodukten (1) beschleunigt und durch eine Schwenkbewegung derart hochgestellt werden, dass sich eine Seitenkante (29) in einer zur Förderrichtung (F) etwa parallelen Lage befindet und aus dieser Lage Klammern (23) einem mit der Klebebindevorrichtung (7) förderwirksam verbundenen Transporteur (20) übergeben werden.

2. Verfahren nach Anspruch 1, bei dem die Seitenkante (29) den Buchblockrücken (28) bildet.

3. Verfahren nach Anspruch 1 oder 2, **dadurch gekennzeichnet, dass** die losen Buchblocks (5) unter Beibehaltung ihrer Lage an den Transporteur (20) übergeben werden.

4. Verfahren nach einem der Ansprüche 1 bis 3, **dadurch gekennzeichnet, dass** die im ersten Förderabschnitt (2) der Förderstrecke (6) zusammengetragenen Druckprodukte (1) resp. losen Buchblocks (5) auf dem zweiten Förderabschnitt (3) an den flächigen Seiten (9,10) kraftschlüssig gehalten werden.

5. Verfahren nach einem der Ansprüche 1 bis 4, **dadurch gekennzeichnet, dass** der Kraftschluss vor der Beschleunigung und/oder der Schwenkbewegung erfolgt.

6. Vorrichtung zur Herstellung eines aus mehreren Druckprodukten (1) gebildeten klebegebundenen Druckerzeugnisses, bei dem die Druckprodukte (1) auf einem ersten Förderabschnitt (2) einer Förderstrecke (6) einer umlaufenden Fördervorrichtung (4) zu losen Buchblocks (5) zusammengetragen und auf einem nachfolgenden weiteren Förderabschnitt (3) einer Klebebindevorrichtung (7) zugeführt werden, wobei die Fördervorrichtung (4) in Abständen auf einer Führungsbahn (14) angetriebene, die zusammengetragenen Druckprodukte (1) resp. die losen Buchblocks (5) transportierende Fördereinheiten (19) aufweist, **dadurch gekennzeichnet, dass** die Förderstrecke (6) durch einen ersten und einen in Förderrichtung (F) weiteren Förderabschnitt (3) ausgebildet ist und dass der erste Förderabschnitt (2) für das Zusammentragen der Druckprodukte (1) vorgesehen ist, auf dem die Fördereinheiten (19) quer zur Förderrichtung (F) und in einer gegen letztere geneigten Rücklage ausgerichtet sind, und der weitere Förderabschnitt (3) zur Bildung eines grösseren Teilungsabstandes (12) zwischen den Fördereinheiten (19) durch Beschleunigung und zum Hochstellen der Druckprodukte (1) resp. der losen Buchblocks (5) durch eine Schwenkbewegung der Fördereinheiten (19) ausgebildet ist.

7. Vorrichtung nach Anspruch 6, **dadurch gekennzeichnet, dass** ein letzter Förderbereich (30) des weiteren Förderabschnittes (3) synchron und gleichgerichtet zur Förderrichtung (R) einer umlaufenden Transportklammer (8) einer Klebebindevorrichtung (7) verläuft.

8. Vorrichtung nach einem der Ansprüche 6 oder 7, **dadurch gekennzeichnet, dass** die Fördereinheiten (19) als Halter der Druckprodukte (1) resp. der losen Buchblocks (5) ausgebildet sind.

9. Vorrichtung nach Anspruch 8, **dadurch gekennzeichnet, dass** auf dem weiteren Förderabschnitt (3) eine auf die Druckprodukte (1) resp. die losen Buchblocks (5) einwirkende Führungsvorrichtung (18) angeordnet ist.

10. Vorrichtung nach Anspruch 9, **dadurch gekennzeichnet, dass** die Führungsvorrichtung (18) durch eine Blasluftzuführeinrichtung (27) ausgebildet ist.

11. Vorrichtung nach Anspruch 9, **dadurch gekennzeichnet, dass** die Führungsvorrichtung (18) als Gleitführung ausgebildet ist.
